# EUROPÄISCHE PATENTSCHRIFT

(11) **EP 0 864 037 B1**
(45) Veröffentlichungstag und Bekanntmachung des Hinweises auf die Patenterteilung: **20.03.2002**
(21) Anmeldenummer: 97930329.4
(22) Anmeldetag: 17.06.1997
(51) Int. Cl.: F02D 1/18

(54) **KRAFTSTOFFEINSPRITZPUMPE MIT EINEM DER SPRITZBEGINNVERSTELLUNG DIENENDEN SPRITZVERSTELLKOLBEN**
FUEL INJECTION PUMP WITH A TIMING-DEVICE PISTON FOR TIMING BEGINNING OF INJECTION
POMPE D'INJECTION DE CARBURANT COMPORTANT UN PISTON REGULATEUR D'INJECTION DESTINE A REGLER LE DEBUT DE L'INJECTION

(30) Priorität: 02.10.1996 DE 19640678
(43) Veröffentlichungstag der Anmeldung: 16.09.1998
(73) Patentinhaber: ROBERT BOSCH GMBH, 70442 Stuttgart (DE)
(72) Erfinder: FEHLMANN, Wolfgang, D-70563 Stuttgart (DE); KULDER, Thomas, D-71711 Steinheim (DE)
(86) Internationale Anmeldenummer: DE9701225
(87) Internationale Veröffentlichungsnummer: WO9814695

(56) Entgegenhaltungen:
- DE-A- 3 532 719
- DE-A- 4 440 749

## Beschreibung

### Stand der Technik

Die Erfindung geht von einer Kraftstoffeinspritzpumpe gemäß der Gattung des Patentanspruchs 1 aus. Bei einer solchen, durch die DE-A1-35 32 719 bekannte Kraftstoffeinspritzpumpe ist als Verbindungsleitung zwischen Arbeitsraum und Zylinderbohrung eine von der dem Arbeitsraum zugewandten Stirnseite des Spritzverstellkolbens ausgehende achsparallele Sacklochbohrung vorgesehen, die an ihrem Ende von einer radial von außen zur Zylinderbohrung verlaufende Querbohrung geschnitten wird. Der Querschnitt dieser Querbohrung am Eintritt in die Zylinderbohrung hat eine Kreisfläche.

Bei einer solchen Spritzverstelleinrichtung tritt das Problem auf, daß es auf Grund der Lastwechsel im Nockenantrieb der Kraftstoffeinspritzpumpe zu Druckschwankungen im Bereich der Druckräume des Spritzverstellers bzw. zu Relativbewegungen zwischen Spritzverstellkolben und Steuerschieber kommt.

### Vorteile der Erfindung

Durch die erfindungsgemäße Kraftstoffeinspritzpumpe mit den kennzeichnenden Merkmalen des Patentanspruchs 1 ergibt sich der Vorteil, daß sich bei Relativverschiebungen des Steuerschiebers zunächst nur eine kleine Querschnittsfläche aufgesteuert wird, die bei gleichem Stellweg kleiner ist als die üblicherweise sich einstellende Querschnittsfläche bei kreisrundem Eintrittsquerschnitt der Verbindungsleitung in die Zylinderbohrung. Damit wird dann, wenn auf Grund der Relativbewegung zwischen Spritzverstellkolben und Steuerschieber der Steuerschieber kurzzeitig aus seiner an sich richtigen Position relativ zum Spritzverstellkolben verstellt wird nur ein sehr kleiner, drosselnder Querschnitt aufgesteuert, so daß sich die Fehleinstellung des Steuerschiebers nicht sofort in Form einer wesentlichen Druckänderung im Arbeitsraum des Spritzverstellkolbens auswirkt. Damit entfällt eine schnelle, heftige Reaktion des Spritzverstellkolbens auf die kurzzeitige Fehlstellung des Steuerschiebers derart, daß sich solche schwingenden Fehlstellungen nicht verstärkt zu einem weiteren Schwingen des Spritzverstellkolbens aufschaukeln können.

In den Unteransprüchen sind vorteilhafte Weiterbildungen der Ausgestaltung des Eintrittsquerschnitts der Verbindungsleitung in die Zylinderbohrung angegeben. Wesentlich ist dabei, einen quasi kontinuierlichen Querschnittsverlauf bei stetiger Verstellung der diesen Querschnitt steuernden Steuerkante zu erzielen, wobei die Zunahme des Querschnitts über einen relativ langen Verstellweg allmählich erfolgt. In geöffneter Stellung steht dann der volle Überströmquerschnitt zur Verfügung, so daß bei gewollter Verstellung des Steuerschiebers mit der erforderlichen Schnelligkeit eine Korrektur der Spritzverstellkolbenstellung erfolgen kann.

In weiterhin vorteilhafter Ausgestaltung gemäß Patentanspruch 5 erfolgt die Verstellung des Steuerschiebers in an sich bekannter Weise durch ein Stellglied, das in einem gehäusefesten Teil des Spritzverstellers einen Druckraum einschließt mit einer vom Steuerdruck beaufschlagten Fläche. Durch diesen außerhalb des Spritzverstellkolbens untergebrachten Druckraum erfolgt eine Entkopplung dieses Druckraumes von den Druckschwankungen im Arbeitsraum des Spritzverstellkolbens insbesondere durch den zwischen beiden liegenden Entlastungsraum. Auch dies trägt in Ergänzung zur obigen Ausgestaltung nach Patentanspruch 1 zur Reduzierung von Druckschwingungen des Spritzverstellkolbens bei.

### Zeichnung

Ein Ausführungsbeispiel der Erfindung ist in der Zeichnung dargestellt und wird in der nachfolgenden Beschreibung näher erläutert. Es zeigt Figur 1 einen Schnitt durch eine Kraftstoffeinspritzpumpe der Verteilerbauart mit radial liegenden Pumpenkolben und einer Einrichtung zur Spritzbeginnverstellung in der erfindungsgemäßen Ausgestaltung.

### Beschreibung des Ausführungsbeispiels

Die Kraftstoffeinspritzpumpen der Verteilerbauart können entweder als Pumpen mit einem sowohl als Verteiler als auch Pumpenkolben dienenden axial angetriebenen Pumpenkolben versehen werden, oder es können Radialkolben vorgesehen werden, die radial in einen in einem Verteiler angeordneten Förderkanal fördern. Eine solche sogenannte Radialkolbenpumpe der bekannten Bauart ist im Schnitt in Figur 1 dargestellt. Dabei sind vier Pumpenkolben 1 vorgesehen, die im gleichen Winkelabstand in einer gemeinsamen Radialebene zur Achse des Verteilers 2 in Radialbohrungen 3 des Verteilers 2 dicht verschiebbar gelagert sind. Auf ihrer einen Stirnseite schließen sie einen gemeinsamen Pumpenarbeitsraum 4 ein, der in bekannter, hier nicht weiter gezeigten Weise beim Radialauswärtshub der Pumpenkolben 1 mit Kraftstoff gefüllt wird und beim Radialeinwärtshub der Pumpenkolben über eine hier ebenfalls nicht erkennbare Druckleitung mit einer Verteileröffnung an der Mantelfläche des Verteilers 2 verbunden wird, wobei die Verteileröffnung am Umfang des Verteilers abgehende Einspritzleitungen ansteuert, von denen jeweils eine bei einwärts bewegten Pumpenkolben mit auf Einspritzdruck gebrachten Kraftstoff versorgt wird. Der Verteiler ist dabei durch nicht weiter gezeigte Mittel von einer Antriebswelle rotierend angetrieben derart, daß einerseits die Verteileröffnung ihre Steuerfunktion ausführen kann und andererseits die Pumpenkolben in Umfangsrichtung bewegt werden. Dabei liegen an der dem Pumpenarbeitsraum 4 gegenüberliegenden Seite der Pumpenkolben Rollenstößel 6 an, die einer Nockenbahn 7 folgen, die auf einem Nockenring 8 an dessen einwärts zum Verteiler weisenden Ringfläche angeordnet ist. Der Nockenring 8 stellt den im wesentlichen stillstehenden Teil des Nockenantriebs der Pumpenkolben dar. Während die die Pumpenkolben bewegende Einrichtung, die z. B. der die Rollenstößel 6 führende Ring 9 sein kann, der mit der Antriebswelle gekoppelt ist, den bewegten Teil des Nockenantriebs darstellen. Je nach Stellung des Nockenrings, der mit seiner zylindrischen Außenwand in einer entsprechenden zylindrischen Ausnehmung 10 des Pumpengehäuses 11 der Kraftstoffeinspritzpumpe geführt ist, wird ein früheres oder späteres Auflaufen der Rollen 12 der Rollenstößel 6 auf die jeweiligen Nocken 13 bewirkt, die so angeordnet sind, daß alle Rollenstößel synchron einwärts oder auswärts um die gleichen Hübe bewegt werden. Mit der Verstellung des Nockenrings wird somit der Beginn des Förderhubs der Pumpenkolben und damit der Spritzbeginn im Verhältnis zum Antrieb der Kraftstoffeinspritzpumpe verändert.

Zur Verstellung weist der Nockenring 8 eine Nase 14 auf, die in eine Ausnehmung 15 in einem Spritzverstellkolben 16 an dessen zylindrischer Mantelfläche eingreift. Der Spritzverstellkolben ist in einem Zylinder 17 dicht verschiebbar und schließt mit seiner einen Stirnseite 18 mit dem geschlossenen Ende des Zylinders 17 einen Arbeitsraum 20 ein und mit seiner gegenüberliegenden, anderen Stirnfläche im dort ebenfalls verschlossenen Zylinder einen Federraum 22 ein. In diesem ist eine Rückstellfeder 23 angeordnet, die sich einerseits an einem den Zylinder 17 verschließenden Verschlußteil 24 und andererseits an der Stirnseite 21 des Verstellkolbens 16 abstützt und so eingespannt bestrebt ist, den Spritzverstellkolben 16 mit seiner einen Stirnseite 18 in Anlage an die den Zylinder 17 gegenüberliegend verschließenden Wand 25 zu bringen.

Im Spritzverstellkolben 16 ist ferner eine axiale Sackbohrung 27 als eine einen Steuerschieber 28 führende Zylinderbohrung vorgesehen, die sich zum Federraum 22 hin öffnet. Der dort eingesetzte Steuerschieber 28 schließt mit seiner einen Stirnseite 29 mit dem geschlossenen Ende der Zylinderbohrung einen Raum 30 ein, in dem eine Druckfeder 36 den Steuerschieber axial belastet und ragt mit seinem anderen Ende in den Federraum 22, wo er von einer Steuerfeder 31 beaufschlagt ist, die sich andererseits ebenfalls am Verschlußteil 24 abstützt. Parallel zur Zylinderbohrung 27 verläuft im Stellkolben eine von der einen Stirnseite 18 ausgehende Verbindungsleitung 32, die radial im Bereich der Überdeckung durch den Steuerschieber in die Zylinderbohrung einmündet. Diese Einmündung kann durch einen Ringbund 33 des Steuerschiebers verschlossen werden, wobei dieser Ringbund eine arbeitsraumseitig liegende Ringnut 34 von einem Ringraum 35 trennt, wobei in die Ringnut 34 ein Druckmittelzulauf einmündet und der Ringraum 35 in den Federraum 22 mündet, der über eine nicht gezeigte Entlastungsleitung entlastet ist. Die den Ringbund begrenzenden Ringkanten sind Steuerkanten, durch die bei einer Relativverschiebung des Steuerschiebers die Verbindungsleitung 32 entweder über die Ringnut 34 mit dem Druckmittelzulauf 39 verbunden oder über den Ringraum 35 zum Federraum 22 entlastet wird. Dabei ist die Ringnut 34 ständig in Verbindung mit dem Druckmittelzulauf 39, der von einem Druckspeicherraum 40 mit Druckmittel versorgt wird. Zur Versorgung des Speicherraums dient eine Kraftstoffpumpe 41 mit parallel geschaltetem Drucksteuerventil 42, durch die zusammen der Druckspeicherraum in bekannter Weise mit einem Druck versorgt wird, der im wesentlichen drehzahlabhängig mit zunehmender Drehzahl der Kraftstoffeinspritzpumpe bzw. der zugehörigen Brennkraftmaschine steigt.

Die Verstellung des Steuerschiebers erfolgt mit Hilfe eines Stößels 49, mit dem der Steuerschieber unter Einwirkung der Druckfeder 36 gekoppelt ist so daß er am in den Federraum 22 ragenden Ende des Steuerschiebers am Stößel 49 zur Anlage kommt. Dieser erstreckt sich koaxial zur Achse des Verstellkolben 16 bzw. des Steuerschieber 28 und tritt auf der der Stirnseite 21 des Steuerschieber gegenüberliegend Seite in eine im Verschlußteil 24 vorgesehene axiale Bohrung 52 ein. In dem Verschlußteil 24 ist ein geschlossener Arbeitszylinder 53 angeordnet, der sich koaxial an die axiale Bohrung 52 anschließt und anderen Endes durch einen Deckel 54 verschlossen ist. In dem Arbeitszylinder ist ein am Ende des Stößels 49 ausgebildeter Kolben 55 verschiebbar angeordnet, der auf seiner einen, zum Federraum 22 weisenden Seite einen Druckraum 56 und auf seiner anderen Seite zwischen dem Kolben 55 und dem Deckel 54 einen entlasteten Raum 57 einschließt, der über einen Axialbohrung 44, die in eine Querbohrung 45 übergeht und mit dem Federraum ständig verbunden ist. Mit dem Stößel 49 ist im Bereich des Federraumes ferner ein Federteller 58 verbunden, zwischen dem und dem Verschlußteil 24 sich eine Steuerfeder 31 abstützt, gegen die der Stößel 49 unter Einwirkung eines in den Druckraum 56 eingebrachten Steuerdruckes verschoben wird. Als Steuerdruck dient der obengenannte drehzahlabhängige Druck.

Bei einer bei steigendem Steuerdruck auftretenden Rechtsverschiebung des Steuerschiebers durch den Stößel 49 führt der Ringbund 33 eine steuernde Funktionen derart aus, daß der Arbeitsraum 20 mit Druckmittel versorgt wird so lange, bis durch eine nachfolgende Bewegung des Verstellkolbens 16 gegen die Kraft der Feder 23 die Verbindungsleitung 32, die zuvor geöffnet wurde, wieder verschlossen wird. Umgekehrt wird bei einem Sinken des Druckes im Druckraum 56 der Arbeitsraum 20 so lange entlastet, bis die Verbindungsleitung wieder verschlossen ist. Der Druck im Druckraum 56 kann dabei noch durch eine Entlastungsleitung 43, in der ein elektrisch gesteuertes Ventil 44 sitzt, entlastet bzw. modifiziert werden.

Bei dieser bekannten Einrichtung zur Spritzbeginnverstellung tritt das Problem auf, daß über die Rollen 12 beim Antrieb der Pumpenkolben rückwirkende Kräfte auf den Nockenring 8 übertragen werden, die wiederum auf den Spritzverstellkolben 16 weitergeleitet werden so daß der Druck im Arbeitsraum 20 stoßweise erhöht wird. Dieser Druck steht dann auch am Ringbund 33 an, über den bei schwingenden Bewegungen des Steuerschiebers relativ zum Spritzverstellkolben Kraftstoff auch in den Raum 20 gelangen kann und dort zu Druckerhöhungen führt, die wieder Rückwirkungen auf die Stellung des Steuerschiebers haben. Das führt zu einem instabilen Verhalten des Spritzverstellkolbens bzw. der gesamten Einrichtung zur Spritzbeginnverstellung.

Zur Vermeidung dieser Nachteile ist der Eintritt 60 der Verbindungsleitung 39 in die Zylinderbohrung 27 mit einem langgestreckten, vorzugsweise elliptischen Querschnitt mit in der Verschieberichtung des Steuerschiebers liegender Haupterstreckung versehen, so daß bei einer Verschiebung des Steuerschiebers relativ zum Spritzverstellkolben durch die Steuerkante des Ringbundes zunächst nur ein kleiner, drosselnder Querschnitt zum Arbeitsraum 20 hin aufgesteuert wird. So kann bei auftretenden Schwingungen dem Arbeitsraum 20 nur geringfügig Druckmittel zugeführt oder von diesem abgeführt werden. Die Schwingungsneigung bei auftretenden Störkräften, wie Triebwerksstößen, ist damit wesentlich verringert. Statt einem elliptischen Querschnitt können auch andere, diese Wirkung unterstützende Querschnittsverläufe an der Öffnung des Eintrittquerschnitt des Druckmittelzulaufes verwirklicht werden. Dazu sind zu nennen zusammengesetzte Parabeläste oder Hyperbeläste oder auch andere Begrenzungen der Querschnittsfläche als Kegelschnittkurven.

Besonders vorteilhaft ist diese Ausgestaltung in Verbindung mit dem oben beschriebenen außerhalb des Spritzverstellkolbens angeordneten gehäusefesten Druckraum 56. Mit dieser Anordnung wird zusätzlich das Auftreten von Schwingungen aufgrund von vom Nockenantrieb übertragenen Stößen vermieden, da dieser Druckraum über den entlasteten Federraum von der stoßbelasteten Druckseite und den resultierenden Bewegungen des Spritzverstellkolben entkoppelt ist.

## Patentansprüche

1. Kraftstoffeinspritzpumpe mit einem der Spritzbeginnverstellung dienenden Spritzverstellkolben (16), der in einem Zylinder (17) einen Arbeitsraum (20) begrenzt, der von einem steuerbaren Druckmittel beaufschlagt ist, das den Spritzverstellkolben entgegen einer Rückstellkraft verstellt und mit einem in einer einseitig geschlossenen Zylinderbohrung (27) des Spritzverstellkolbens (16) in Achsrichtung des Spritzverstellkolbens (16) verschiebbar angeordneten Steuerschieber (28), der von einem Steuerdruck entgegen der Kraft einer Steuerfeder (31),verstellbar ist, und in der Zylinderbohrung (27) mit Steuerkanten eine Verbindung einer Verbindungsleitung (32) von der Zylinderbohrung (27) zum Arbeitsraum (20) mit einem Druckmittelzulauf (39) in die Zylinderbohrung (27) oder einen Druckmittelablauf (35) aus der Zylinderbohrung und steuert, **dadurch gekennzeichnet, daß** der von der Steuerkante des Steuerschiebers (28) gesteuerte Eintrittsquerschnitt (60) der Verbindungsleitung (32) in die Zylinderbohrung (27) als ein sich in Verschieberichtung des Steuerschiebers erstreckender langgestreckter Querschnitt ausgebildet ist.

2. Kraftstoffeinspritzpumpe nach Anspruch 1, **dadurch gekennzeichnet, daß** der Querschnitt ellipsenförmig ausgebildet ist.

3. Kraftstoffeinspritzpumpe nach Anspruch 1, **dadurch gekennzeichnet, daß** der Querschnitt parabolisch ausgebildet ist.

4. Kraftstoffeinspritzpumpe nach Anspruch 1, **dadurch gekennzeichnet, daß** der Querschnitt hyperbolisch ausgebildet ist.

5. Kraftstoffeinspritzpumpe nach einem der vorstehenden Ansprüche, **dadurch gekennzeichnet, daß** ein eine Verstellung des Steuerschiebers (28) bewirkendes Stellglied (49, 55), eine vom Steuerdruck beaufschlagte Fläche aufweist und das Stellglied (49, 55) mit dieser Fläche in einen in einem gehäusefesten Teil (24) angeordneten, vom Arbeitsraum (20) getrennten Druckraum (56) ragt und zwischen dem Druckraum (56) und dem Arbeitsraum (20) des Spritzverstellkolbens (16) ein Entlastungsraum (22) angeordnet ist, der von der Stirnseite (21) des Spritzverstellkolbens (16) begrenzt wird und der Arbeitsraum (20) auf der dem Entlastungsraum (22) gegenüberliegenden Seite des Spritzverstellkolbens (16) angeordnet ist.

## Claims

1. Fuel injection pump having an injection timing piston (16), which is used for timing the beginning of injection and, in a cylinder (17), delimits a working chamber (20) which is acted on by a controllable pressure medium which adjusts the injection timing piston counter to a restoring force, and having a control slide (28), which is arranged in a cylinder bore (27), which is closed on one side, in the injection timing piston (16) in such a manner that it can be displaced in the axial direction of the injection timing piston (16), can be adjusted by a control pressure counter to the force of a control spring (31), and in the cylinder bore (27) uses control edges to control a connection of a connecting line (32) from the cylinder bore (27) to the working chamber (20) to a pressure-medium inlet (39) into the cylinder bore (27) or a pressure-medium outlet (35) from the cylinder bore, **characterized in that** the entry cross section (60), which is controlled by the control edge of the control slide (28), of the connecting line (32) into the cylinder bore (27) is designed as an elongate cross section which extends in the direction of displacement of the control slide.

2. Fuel injection pump according to Claim 1, **characterized in that** the cross section is designed in the form of an ellipse.

3. Fuel injection pump according to Claim 1, **characterized in that** the cross section is designed in the shape of a parabola.

4. Fuel injection pump according to Claim 1, **characterized in that** the cross section is designed in the shape of a hyperbola.

5. Fuel injection pump according to one of the preceding claims, **characterized in that** an actuator (49, 55), which effects an adjustment of the control slide (28), has a surface which is acted on by the control pressure, and this surface of the actuator (49, 55) projects into a pressure chamber (56), which is arranged in a part (24) which is fixed to the housing and is separated from the working chamber (20), and a pressure-relief chamber (22), which is delimited by the end side (21) of the injection timing piston (16), is arranged between the pressure chamber (56) and the working chamber (20) of the injection timing piston (16), and the working chamber (20) is arranged on the opposite side of the injection timing piston (16) from the pressure-relief chamber (22).

## Revendications

1. Pompe d'injection de carburant comprenant
un piston de réglage d'injection (16) servant à régler le début de l'injection, ce piston délimitant une chambre de travail (20) dans un cylindre (17), recevant un fluide sous pression, commandé, qui déplace le piston de réglage d'injection contre une force de rappel, et
un tiroir de commande (28) coulissant dans un alésage (27) fermé d'un côté dans le piston de réglage d'injection (16), coulissant dans la direction axiale de ce piston (16), le tiroir étant réglable par une pression de commande contre la force développée par un ressort de commande (31) et dans l'alésage (27), il commande, avec ses arrêtes de commande, la communication d'une conduite (32) entre l'alésage (27) et la chambre de travail (20) avec l'alimentation en liquide sous pression (39) dans l'alésage (27) ou coupure de la sortie du liquide sous pression (35) de l'alésage,
**caractérisée en ce que**
la section d'entrée (60) de la conduite de liaison (32) commandée par l'arrête de commande du tiroir de commande (28) dans l'alésage (27) est une section allongée, s'étendant dans la direction de coulissement du tiroir de commande.

2. Pompe d'injection de carburant selon la revendication 1,
**caractérisée en ce que**
la section est de forme elliptique.

3. Pompe d'injection de carburant selon la revendication 1,
**caractérisée en ce que**
la section est de forme parabolique.

4. Pompe d'injection de carburant selon la revendication 1,
**caractérisée en ce que**
la section de forme hyperbolique.

5. Pompe d'injection de carburant selon l'une quelconque des revendications précédentes,
**caractérisée en ce qu'**
un organe d'actionnement (49, 50) qui déplace le tiroir de commande (28) présente une surface soumise à la pression de commande et cet organe d'actionnement (49, 55) pénètre avec cette surface dans une chambre de pression (57) dans une partie (24) du boîtier fixe, cette chambre étant séparée de la chambre de travail (20) et
entre la chambre de pression (56) et la chambre de travail (20) du piston de réglage d'injection (16), il y a une chambre de décharge (22) délimitée par la face frontale (21) du piston de réglage d'injection (16) et la chambre de travail (20) est prévue sur le côté du piston de réglage d'injection (16) à l'opposé de la chambre de décharge (22).
